# EUROPÄISCHE PATENTSCHRIFT

(11) **EP 0 681 551 B1**
(45) Veröffentlichungstag und Bekanntmachung des Hinweises auf die Patenterteilung: **26.11.1997**
(21) Anmeldenummer: 94905698.0
(22) Anmeldetag: 25.01.1994
(51) Int. Cl.: B65H 31/00

(54) **SAMMELVORRICHTUNG FÜR BLÄTTER**
LEAF COLLECTOR
DISPOSITIF COLLECTEUR DE FEUILLES

(30) Priorität: 27.01.1993 DE 9301072 U; 27.01.1993 DE 9301071 U
(43) Veröffentlichungstag der Anmeldung: 15.11.1995
(73) Patentinhaber: BÖWE SYSTEC AG, 86161 Augsburg (DE)
(72) Erfinder: MICHEL, Bernd, D-86456 Gablingen (DE)
(74) Vertreter: Ernicke, Hans-Dieter, Dipl.-Ing.
(86) Internationale Anmeldenummer: EP9400190
(87) Internationale Veröffentlichungsnummer: WO9416981

(56) Entgegenhaltungen:
- EP-A- 0 224 295
- US-A- 4 453 870
- US-A- 4 621 966
- US-A- 4 712 785
- US-A- 4 799 663
- US-A- 4 805 891
- US-A- 5 147 092
- PATENT ABSTRACTS OF JAPAN vol. 9, no. 67 (M-1790) 27. März 1985 & JP,A,59 198 251 (FUJI SHASHIN FILM K.K.)

## Beschreibung

Die Erfindung bezieht sich auf eine Sammelvorrichtung für Blätter gemäß dem Oberbegriff des Anspruchs 1 zur Bildung von Blattstapeln mit einer Abfördereinrichtung.

Eine derartige Sammelvorrichtung ist aus der US-A-4,453,870 bekannt. Die Sammelvorrichtung besitzt eine Abfördervorrichtung für Blattstapel aus gesammelten Einzelblättern mit einem beweglichen Anschlag und einer angetriebenen Walzenanordnung, die an den Blattstapel zugestellt werden kann. Der Blattstapel wird zwischen zwei Walzen eingespannt, die beide permanent in Antriebsverbindung mit Treibwalzen stehen. Für die Synchronisierung der Walzenanordnungen und der Antriebe ist ein ziemlich aufwendiges Getriebe erforderlich. Der Antrieb muß dabei auch der Zustellbewegung der querbeweglich zum Blattstapel gelagerten Walzenanordnungen folgen.

Die US-A-4,621,966 zeigt eine Abfördervorrichtung für Blattstapel mit einer permanent angetriebenen Treibwalze, die über eine schaltbare Kupplung mit einer Anpreßwalze intermittierend in Antriebsverbindung gebracht werden kann. Der Anschlag für den Blattstapel wird durch den Zwickel zweier stirnseitig angeordneter Walzen gebildet, die ebenfalls über die elektromagnetische Kupplung intermittierend angetrieben werden können.

Eine andere Sammelvorrichtung ist aus der Praxis bekannt.

Deren Abfördervorrichtung besteht aus zwei Walzen, die mit ihrem Zwickel zugleich den Anschlag für den Blattstapel bilden. Die Walzen sind intermittierend angetrieben und ziehen den Stapel aus dem Ablagebereich ab. Diese Anordnung hat den Nachteil, daß der Walzenzwickel keine saubere Anschlagfläche bietet. Die Walzen müssen auch eine gewisse Mindestgröße haben, um den Blattstapel umfassen und abfördern zu können. Ungünstig ist ferner, daß der Walzenantrieb intermittierend an- und abgeschaltet werden muß.

Es ist daher Aufgabe der vorliegenden Erfindung, eine Sammelvorrichtung mit einer sicheren Blattführung und beliebiger Blattanlage am Stapel aufzuzeigen.

Die Erfindung löst diese Aufgaben mit den Merkmalen des Hauptanspruchs 1.

Die erfindungsgemäße Abfördervorrichtung sieht für den Transport des Blattstapels eine intermittierend angetriebene Walzenanordnung vor, die an den Blattstapel zugestellt werden kann. Vorzugsweise sind drei Walzen vorgesehen, von denen zwei frei drehbare Walzen den Blattstapel zwischen sich einspannen und dann zum Abfördern des Blattstapels mit einer dritten Treibwalze intermittierend durch Verlagerung der betroffenen Walzen in Antriebsverbindung gebracht werden.

Hierdurch ist es möglich, die Greif- und Einspannbewegung des Blattstapels von der Transportbewegung zu entkoppeln und beide Vorgänge nacheinander ablaufen zu lassen. Dies verbessert die Betriebssicherheit beim Erfassen und Führen des Blattstapels, der sich beim Abzug auch nicht mehr auffächern kann.

Die erfindungsgemäße Abfördervorrichtung sieht einen separaten Anschlag vor, der beweglich ist und zum Abfördern des Blattstapels entfernt werden kann. Der Anschlag, der vorzugsweise als schwenkbar angetriebene Platte ausgebildet ist, sorgt für eine bessere Ausrichtung des Blattstapels, der dadurch auch besser und sicherer greifbar ist.

Während des Stapeljobs ist die Walzenanordnung außer Funktion und wird erst für den Abtransport des fertigen Blattstapels mit diesem in Förderkontakt gebracht. Die Walzenanordnung hat selber keine Anschlagfunktion mehr und muß den Blattstapel nicht mehr an der Blattvorderkante fassen. Sie kann etwas weiter vom Rand entfernt im Bereich der Stapelablagefläche positioniert sein und greift dadurch den Blattstapel besser und sicherer. Die Walzenanordnung behindert durch ihre Zustellbarkeit nicht den Stapeljob, der dadurch störungsfrei und mit höherer Betriebssicherheit ablaufen kann.

Für die Abfördereinrichtung ist eine einzelne Betätigungsvorrichtung vorgesehen, die den Anschlag entfernt und die einzelnen Walzen zustellt und in Funktion bringt. Bei der erfindungsgemäßen Anordnung wird der intermittierenden Förderbetrieb durch taktweise Walzenzustellung an die permanent laufende Treibwalze bewirkt. Diese Technik ist von der Steuerung und der Mechanik her effizient. Die Betriebssicherheit, auch die Standzeit und damit die Wirtschaftlichkeit steigen gegenüber der vorbekannten Technik.

Für die Anordnung der Walzen und des Anschlages und deren Zustellbewegung gibt es unterschiedliche Gestaltungsmöglichkeiten. In der bevorzugten Ausführungsform ist die untere Andruckrolle mit dem Anschlag gekoppelt. Dabei wird der Anschlag so angeordnet, daß dieser bereits aus dem Papierlaufbereich gedreht ist, bevor die Abförderbewegung durch die Walzenkombination erfolgt. In der bevorzugten Ausführungsform liegen die drei Walzen in einer Linie übereinander und werden durch eine einzelne drehende Zustellbewegung der unteren Andruckwalze miteinander in Kontakt gebracht. Hierzu empfiehlt es sich, die Zwischenwalze federnd zu lagern. Dies wird durch richtige Dimensionierung der Lagerwelle erreicht. Über den Zustellweg der Andruckwalze wird damit zunächst der Blattstapel gespannt und dann erst der Reib-und Antriebskontakt mit der Treibwalze hergestellt.

Die erfindungsgemäße Abfördervorrichtung kann mit unterschiedlichen Vorrichtungen zur Stapelbildung kombiniert werden. In der bevorzugten Ausführungsform sind zur Stapelbildung ein Abweiser und mindestens ein mitlaufendes, biegeelastisches Fördermittel vorgesehen, das das zugeführte Blatt über den gesamten Weg vom Eintritt in die Sammelvorrichtung bis zur Ablage auf dem Blattstapel führt und transportiert. Die Blätter des Stapels werden dadurch ständig in Anlage mit dem Anschlag gehalten und daran mit ihren Vorderkanten plan ausgerichtet. Die vorzugsweise als Riemenanordnung ausgebildeten Fördermittel stützen dabei vorzugsweise auf den Blattstapel von unten. Dies erleichtert die Anordnung und Funktion der erfindungsgemäßen Abfördervorrichtung.

Das zugeführte Einzelblatt wird über den gesamten Transportweg innerhalb der Sammelvorrichtung von einem mitlaufenden biegeelastischen Fördermittel, vorzugsweise einer Riemenanordnung, transportiert. Die Transportsicherheit ist dadurch wesentlich erhöht, wobei auch das Blatt eine geringe Eigenstabilität und Schub-oder Knitterfestigkeit haben kann.

Durch das Fördermittel wird das Blatt über einen Abweiser mit schräger Leitfläche an den Blattstapel herangeführt. Der Abweiser kann nach unten oder oben vorstehen und dementsprechend eine Blattanlage an der Unter- oder Oberseite des Blattstapels ermöglichen. Der Blattstapel läßt sich somit beliebig aufbauen.

In einer besonders vorteilhaften Ausgestaltung ist der Abweiser umstellbar. Zumindest kann er aus der Ablenkstellung in eine neutrale Horizontallage gebracht werden, die einen Durchlauf der Blätter ohne Sammeltätigkeit ermöglicht. Die Sammelvorrichtung läßt sich dadurch besser in eine Bearbeitungsstraße integrieren, wobei auf Weichen, Bypässe und dgl. verzichtet werden kann.

In der bevorzugten Ausführungsform kann der Abweiser in die Neutrallage und in zwei Ablenkstellungen nach oben und unten verstellt werden, wodurch während des Stapeljobs die Anlagerichtung unten/oben beliebig gewechselt werden kann. Hierdurch läßt sich die Blattreihenfolge innerhalb des Stapels verändern.

Der Abweiser kann unterschiedlich ausgebildet sein. In der bevorzugten und besonders einfachen, betriebssicheren und wirkungsvollen Ausführungsform besteht er aus einer Schwenkklappe, die beliebig in Leitrichtung nach oben oder unten, aber auch in die neutrale Mittelstellung geschwenkt werden kann. Die Schwenkklappe ermöglicht es besonders gut, die Anlagerichtung während des Stapeljobs umzuschalten. Sie kann von Hand, aber auch automatisch über eine programmier- und/oder fernsteuerbare Maschinensteuerung betätigt werden.

Vorzugsweise besitzt der Abweiser, insbesondere in Form der Schwenkklappe, mehrere, seitlich voneinander distanzierte Flügel, in deren Zwischenraum die Fördermittel verlaufen. Dies ist vor allem für einen umstellbaren Abweiser von Vorteil. Zur Anpassung an unterschiedliche Formatbreiten empfiehlt es sich, sowohl die Flügel, wie auch die Fördermittel querverstellbar zu gestalten.

Die Sammelvorrichtung kann mit ein oder zwei Fördermitteln ausgestattet sein. Die einseitige Anordnung kann genügen, wenn der Blattstapel immer nur von einer Seite her aufgebaut wird. Die Doppelanordnung hat demgegenüber den Vorteil, daß zumindest im Eingangsbereich das herangeführte Einzelblatt von zwei Seiten erfaßt und damit besonders sicher auf den Abweiser transportiert wird. Außerdem kann der Blattstapel auf dem unteren Fördermittel ruhen und benötigt keine zusätzlichen Stützmittel. Vorteilhaft ist in diesem Zusammenhang auch, daß der Blattstapel von beiden Seiten stets nach vorne gegen den Anschlag gefördert und damit stabilisiert wird.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Fig. 1: eine Seitenansicht der Sammelvorrichtung mit hochgestelltem Abweiser für eine Blattanlage auf der Oberseite des Blattstapels,
- Fig. 2: eine Variante zu Fig. 1 mit einem tiefgestellten Abweiser mit einer Blattanlage von unten,
- Fig. 3: eine Draufsicht auf die Sammelvorrichtung gemäß Pfeil III von Fig. 1,
- Fig. 4: einen Querschnitt durch die Sammelvorrichtung gemäß Schnittlinie IV-IV von Fig. 3, und
- Fig. 5 bis 7: eine Fördervorrichtung mit einem Anschlag in verschiedenen Darstellungen.

Fig. 1 zeigt eine Sammelvorrichtung (1), in der einzeln zugeführte Blätter (3) zu einem Blattstapel (6) gesammelt und dann gemeinsam abbefördert werden. Die zugeführten Blätter (3) können unterschiedlicher Natur sein. Im bevorzugten Ausführungsbeispiel handelt es sich um Papierblätter. Es können aber auch Kunststoffolien oder dergleichen andere blattförmige Materialien mit einer gewissen Biegsamkeit sein.

Die Sammelvorrichtung (1) besitzt eine Transportstrecke (7), an die sich ein Abweiser (16) zur Ablenkung der zugeführten einzelnen Blätter (3) anschließt. Mit knappem Abstand hinter dem Abweiser (16) ist der Blattstapel (6) bzw. der hierfür vorgesehene Ablagebereich mit einem stirnseitigen Anschlag (26) und einer Abfördervorrichtung (28) angeordnet. Die Sammelvorrichtung (1) weist ferner noch zwei übereinanderliegende und über die Länge mitlaufende sowie biegeelastische Fördermittel (8,11) auf.

Die Fördermittel (8,11) bestehen in der bevorzugten Ausführungsform jeweils aus mehreren nebeneinander angeordneten, umlaufend angetriebenen endlosen Riemen mit vorzugsweise kreisrundem Querschnitt. Alternativ können es auch flache Bänder oder beliebige andere geeignete Fördermittel sein, die das Blatt (3) auf seiner gesamten Bewegungsbahn in der Sammelvorrichtung (1) führen und antreiben.

Fig. 5 bis 7 verdeutlichen die Abfördervorrichtung (28). Sie besteht aus einer Walzenanordnung (29,30,31), einer Betätigungsvorrichtung (35) und einem integrierten Anschlag (26).

Der Anschlag (26) ist plattenförmig ausgebildet und bietet eine vertikale und ebene Anlagefläche für den Blattstapel (6). Für die Abbeförderung des fertigen Blattstapels (6) kann der Anschlag (26) entfernt werden. Zu diesem Zweck ist er beispielsweise schwenkbar gelagert und mit einem geeigneten Antrieb (37) versehen, der auf ein entsprechendes Steuersignal der Maschinen- oder Anlagesteuerung den Anschlag (26) wegklappt. Fig. 5 und 6 zeigen diese Anordnung. Fig. 3 verdeutlicht, daß der Anschlag (26) ähnlich wie der Abweiser (16) aus mehreren seitlich beabstandeten Anschlagflügeln (40) besteht, die die Riemen (8,11) zwischen sich durchtreten lassen.

Um den Blattstapel (6) schnell und sicher abzutransportieren, ist die Abfördervorrichtung (28) mit einer zustellbaren Walzenanordnung (29,30,31) versehen. Sie ist vom vorderen Rand des Blattstapels (6) distanziert und gegen die Transportrichtung (5) rückversetzt angeordnet.

Fig. 5 bis 7 verdeutlichen deren Ausführungen. Sie besteht aus insgesamt drei Walzen (29,30,31), die auch als geteilte Walzen entsprechend Fig. 7 ausgebildet sein können. Die drei Walzen (29,30,31) sind mit ihren Achsen in einer Linie vertikal übereinander angeordnet. Über und unter dem Blattstapel (6) sind zwei Walzen (30,31) angeordnet, die in der gezeigten Lösestellung von Fig. 6 vom Blattstapel (6) vorzugsweise abgehoben sind. Sie könnten auch lose anliegen.

Im gezeigten Ausführungsbeispiel ist über der sogenannten Zwischenwalze (31) eine permanent laufende Treibwalze (29) angeordnet, die in der angegebenen Richtung dreht. Während des Stapeljobs besteht zwischen beiden Walzen (29,31) keine Antriebsverbindung. Die frei drehbare Zwischenwalze (31) ist mit ihrer als Federelement ausgebildeten Achse (32) beidseits in einem Lager (33) am Gestell (2) gelagert.

Unter dem Blattstapel (6) ist eine sogenannte Andruckwalze (30) angeordnet, die frei drehbar gelagert ist und durch eine Betätigungsvorrichtung (35) bewegt und an den Blattstapel (6) angedrückt werden kann. Die Betätigungsvorrichtung kann unterschiedlich ausgebildet sein.

Im gezeigten Ausführungsbeispiel weist sie einen Schwenkhebel (36) auf, an dem die Andruckwalze (30) befestigt ist. Endseitig wird er von einem einzelnen Antrieb (37), vorzugsweise einem Elektromagneten, gegen eine Rückstellfeder (38) beaufschlagt. Der Antrieb (37) schwenkt bei Betätigung den Hebel (36) und dieser schwenkt den Anschlag aus der Förderebene. Dann wird die Andruckwalze (30) gegen den Blattstapel (6) angedrückt.

In Sammelstellung ist die Zwischenrolle (31) außer Eingriff mit der Treibwalze (29). Zum Abfördern wird mit der Andruckwalze (30) auch der Blattstapel (6) ein Stück nach oben bewegt und dadurch zwischen den Walzen (30,31) eingespannt. Bei weiterer Betätigung und Absenkung wird die Zwischenwalze (31) in Reibkontakt mit der Treibwalze (29) gebracht. Die Zwischenwalze (31) wird hierdurch in Drehung versetzt und schiebt den zwischen den Walzen (30,31) eingespannten Blattstapel (6) in Transportrichtung (5) ab. Durch die Andruckwalze (30) bleibt der Blattstapel (6) zusammen und kann sich nicht auffächern.

Nach Entlastung des Magneten (37) geraten die drei Walzen (29,30,31) durch die rückstellenden Federkräfte wieder außer Kontakt und in die in Fig. 5 dargestellte Ausgangsstellung.

Die Abfördervorrichtung (28) ist derart in die Sammelvorrichtung (1) integriert, daß sie zwischen den Riemen (8,11) angeordnet ist und mit diesen zusammenwirkt. Wie Fig. 7 im Querschnitt verdeutlicht, verläuft das Untertrum (10) eines der oberen Riemen (8) durch die geteilte Zwischenwalze (31). Die beiden Obertrume (12) der beidseits benachbarten unteren Riemen (11) verlaufen beidseits außerhalb der Andruckwalze (30) und über deren Achse. Vorzugsweise sind die Abfördervorrichtung (28) und die drei Riemen (8,11) mittig zum Blattstapel (6) angeordnet. Bei Formatänderungen kann die Fördervorrichtung (28) seitlich verschoben werden.

Nachfolgend wird die mit der Abfördervorrichtung (28) zusammenwirkende Stapeltechnik näher erläutert.

Die Einzelblätter (3) werden von außen über eine nicht weiter dargestellte geeignete Förderstrecke in Transportrichtung (5) zugeführt. Sie gelangen an der Eingangsseite der Sammelvorrichtung (1) in die Transportbahn (7) zwischen das obere Fördermittel (8) und das untere Fördermittel (11). Die beiden Fördermittel (8,11) bewegen sich synchron, wobei sie zwischen sich das Blatt (3) einspannen und in der Transportrichtung (5) zum Abweiser (16) befördern.

Im gezeigten Ausführungsbeispiel besteht der Abweiser (16) aus einer Schwenkklappe (18), die um eine vorzugsweise mittige Achse (22) quer zur Transportrichtung (5) drehbar gelagert und durch eine nicht dargestellte Vorrichtung von Hand oder maschinell angetrieben ist. Die Schwenkklappe (18) besitzt mehrere Flügel (19), die mit Abstand nebeneinander auf der Achse (22) angeordnet sind. Bei der in Fig. 2 und 3 gezeigten Klappenstellung bilden die schräggestellten Flügel (19) in Transportrichtung (5) Leitflächen (17), über die das Blatt (3) gefördert und aus seiner horizontalen Bahn abgelenkt wird. Es ist auch eine neutrale Klappenstellung in Horizontallage möglich, die einen Durchlauf der Blätter (3) ohne Sammeltätigkeit ermöglicht.

In der Klappenstellung von Fig. 1 mit angehobener Hinterkante (20) wird das Blatt (3) zum sog. Aufwärtssammeln auf den Blattstapel (6) geleitet und auf dessen Oberseite abgelegt. Das abgesenkte Vorderende (21) bildet eine Anlaufschräge zum sicheren Ablenken der Blätter.

Bei der Ausführungsform von Fig. 2 ist die Hinterkante (20) abgesenkt, wodurch das Blatt (3) zum sog. Abwärtssammeln nach unten abgelenkt und an der Unterseite des Blattstapels (6) angelegt wird.

Wie Fig. 3 und 4 verdeutlichen, sind die Flügel (19) mit Abstand nebeneinander auf ihrer Achse (22) angeordnet. Durch die Zwischenräume verlaufen die Riemen (8,11). Zur Anpassung an unterschiedliche Formatbreiten können die Flügel (19) auf der Achse (22) seitlich verschiebbar gelagert sein. Entsprechend sind auch die Riemenscheiben (14) auf ihren Achsen (15) seitlich verschiebbar gelagert. Die zu einem Fördermittel (8,11) gehörenden Riemenscheiben (14) sitzen an der Eingangs- und Ausgangsseite der Sammelvorrichtung (1) jeweils auf einer gemeinsamen Achse (15).

Wenn ein Blatt (3) mit seiner Vorderkante (4) auf den Abweiser (16) gefördert und aus der Ebene der Transportbahn (7) nach oben oder unten abgelenkt wird, wird entsprechend auch das zugehörige Fördermittel (8,11) abgelenkt und aus dem Zwischenraum zwischen den Flügeln (19) abgehoben. Hierbei wird der Riemen (8,11) gespannt und somit die auf das Blatt (3) einwirkende Anpreß- und Förderkraft erhöht.

Im Ausführungsbeispiel von Fig. 1 wird das Untertrum (10) der oberen Riemen (8) mit dem Blatt (3) abgelenkt. Es beschreibt mit dem Blatt (3) einen Bogen über den Abweiser (16), der mit seiner Hinterkante (20) etwas über das Niveau des Blattstapels (6) angehoben ist. Das Untertrum (10) legt sich dann wieder auf die Oberseite des Blattstapels (6) und schiebt dessen oberes Blatt gegen den Anschlag (26). Die Blätter (3) sind dadurch vom Eintritt in die Sammelvorrichtung (1) bis zur Ablage auf dem Blattstapel (6) ständig und in ihrer vollen Länge im Fördereingriff mit den oberen Riemen (8).

Das Obertrum (12) des unteren Riemens legt sich an der eingangsseitigen Transportbahn (7) von unten gegen das Blatt (3). Um hier einen gewissen Anpreßdruck zu schaffen, sind die eingangsseitigen Riemenscheiben (14) derart zueinander im Abstand angeordnet, daß das Untertrum (10) des oberen Riemens (8) und das Obertrum (12) des unteren Riemens (11) im wesentlichen in der gleichen Höhe verlaufen. Ausgangsseitig Kann je nach Stapeldicke der Riemenabstand größer sein.

Im Ausführungsbeispiel von Fig. 1 wird das Obertrum (12) des unteren Riemens (11) an der Achse (22) wieder vom Blatt (3) abgelöst, wobei es den Abweiser (16) ohne wesentliche Ablenkung im Zwischenraum zwischen den Flügeln (19) passiert. Anschließend legt sich das Obertrum (12) von unten gegen den Blattstapel (6) und wird hinter dem Anschlag (26) an der endseitigen Riemenscheibe (14) in das Untertrum (13) umgelenkt.

Der Blattstapel (6) wird von den gleichmäßig über die Breite verteilten Obertrumen (12) der unteren Riemen (11) gehalten und gestützt. Zugleich erfährt das untere Blatt einen permanenten Vortrieb gegen den Anschlag (26). Die Riemenabstützung kann für den Blattstapel (6) genügen. Zusätzlich können jedoch an den beiden Längsrändern des Blattstapels (6) winkelförmige Stützschienen (24) angeordnet sein, die den Blattstapel (6) randseitig abstützen und zusätzlich seitlich führen. Die Stützschienen (24) verlaufen etwa in Höhe der Obertrume (12) der unteren Riemen (11).

Zum Abwärtssammeln wird entsprechend Fig. 2 der Abweiser (16) mit seiner Hinterkante (20) nach unten geschwenkt. Dementsprechend wird das ankommende Blatt (3) nach unten abgelenkt, wobei nun das Obertrum (12) der unteren Riemen (11) abgelenkt und gespannt wird. Durch das Obertrum (12) wird das Blatt (3) von unten her an den Blattstapel (6) herangeführt und angelegt.

Zur Verbesserung und Erleichterung der Blattführung können die Stützschienen (24) endseitig eine nach unten abgewinkelte Anlaufschräge (25) aufweisen, an der das Blatt (3) zum Stapel (6) entlanggleitet.

Das Untertrum (10) des oberen Riemens (8) greift beim Abwärtssammeln zwischen die Flügel (19) und ist in seiner horizontalen Lage nur noch durch den Blattstapel (6) abgelenkt, auf dessen oberem Blatt es nach wie vor anliegt.

Zur Anpassung an unterschiedliche Längsformate der Blätter (3) kann der Abweiser (16) in Transportrichtung (5) verstellt werden. Hierzu ist die Achse (22) in seitlichen Lagerschilden (23) gehalten, die am Gestell (2) der Sammelvorrichtung (1) längsverschieblich angeordnet sind. Durch eine geeignete Feststellvorrichtung können sie in der gewünschten Position arretiert werden. Über geeignete Markierungen wie Kerben oder dergleichen, können für Standardformate Positionen vorgegeben sein.

In Abwandlung der gezeigten Ausführungsform ist es auch möglich, mehrere, beispielsweise zwei Abweiser (16) hintereinander in Transportrichtung (5) anzuordnen. Dies ist vor allem sinnvoll und nützlich, wenn innerhalb eines Stapeljobs unterschiedliche Blattlängen gesammelt werden sollen, beispielsweise Anschreiben in DIN-A-4 und Überweisungsträger oder dergleichen in einem kürzeren Format. Wenn beispielsweise das kurze Format als erstes Blatt kommt, wird der in Transportrichtung (5) erste Abweiser in eine neutrale Mittelstellung gebracht, die ein Durchlaufen des Blattes ohne Ablenkung ermöglicht. Für das erste kurze Blatt kann auch der zweite Abweiser horizontal liegen. Beim nächsten kurzen Blatt wird er entsprechend der gewünschten Sammelrichtung nach oben oder nach unten verstellt.

Kommt nun ein längeres Blatt, bleibt die Abweiserstellung zunächst noch erhalten. Für das nächste lange Blatt wird jedoch der in Transportrichtung (5j zweite Abweiser horizontal gestellt und der erste Abweiser in der gewünschten Sammelrichtung schräggestellt. Durch entsprechende Abweiserstellungen können nun in geeigneter Weise die unterschiedlichen Formate in der gewünschten Reihenfolge aufwärts- und/oder abwärts gesammelt werden.

Zu den gezeigten Ausführungsbeispielen sind verschiedene Abwandlungen möglich.

Bei der gezeigten Abfördervorrichtung (28) kann die Walzenanordnung spiegelbildlich umgedreht sein, wobei die Treibwalze (29) über dem Blattstapel angeordnet ist. Ferner können die Walzenbewegungen auch entkoppelt sein, indem die beiden Walzen (30,31) den Blattstapel einspannen und die Treibwalze (29) dann separat durch einen eigenen Antrieb zugestellt wird.

Außerdem ist es möglich, die Treibwalze (29) seitlich versetzt und auch zwischen den beiden dem Blattstapel (6) zugeordneten Walzen (30,31) zu positionieren. Die beiden Walzen (30,31) werden an den Blattstapel (6) zugestellt und kommen dabei mit ihren Achsen einzeln oder gemeinsam mit der Treibwalze (29) in Kontakt. Bei gemeinsamem Kontakt wird der Blattstapel beidseitig angetrieben, wobei über Zwischenräder der Walzendrehsinn abgeglichen wird.

Es sind auch andere Zustellbewegungen der Walzen untereinander möglich, indem z.B. die Treibwalze (29) durch eine Axialbewegung zugestellt wird. Es muß schließlich auch kein direkter Walzenkontakt hergestellt werden, die Treibwalze kann auch auf die Achse der anzutreibenden Walze direkt oder über ein zusätzliches Kontaktrad, z.B. ein kegeliges Reibrad für Axialzustellung, einwirken.

In weiterer Abwandlung kann auf die Zwischenwalze (31) verzichtet werden und stattdessen die Treibwalze (29) intermittierend an den Blattstapel (6) direkt angepreßt werden.

Es ist ebenfalls möglich, die Zustellung von Anschlag und Abfördervorrichtung mechanisch zu entkoppeln und über mehrere Antriebe zu betätigen. Die richtige Reihenfolge der Aktivierung muß über eine Maschinen- oder Anlagensteuerung erfolgen.

Andererseits kann bei Festlegung auf eine Sammelrichtung der Abweiser starr ausgebildet oder nur zwischen einer Ablenkstellung und der Horizontallage beweglich sein. Er kann auch einen durchgehenden Flügel ohne Zwischenräume aufweisen.

Der Abweiser bzw. seine Flügel können außerdem aus höhenverstellbaren Fingern oder dgl. mit schrägen Leitflächen bestehen. Für beidseitiges Sammeln können diese Finger von oben und unten zugestellt werden.

Bei einseitiger Sammelrichtung kann ein einzelnes Fördermittel genügen, das das Blatt über den Abweiser und auf den Blattstapel fördert.

### BEZUGSZEICHENLISTE

- 1: Sammelvorrichtung
- 2: Gestell
- 3: Blatt
- 4: Vorderkante
- 5: Transportrichtung
- 6: Blattstapel
- 7: Transportbahn
- 8: Fördermittel oben, Riemen
- 9: Obertrum
- 10: Untertrum
- 11: Fördermittel unten, Riemen
- 12: Obertrum
- 13: Untertrum
- 14: Riemenscheibe
- 15: Achse
- 16: Abweiser
- 17: Leitfläche
- 18: Schwenkklappe
- 19: Flügel
- 20: Hinterkante
- 21: Vorderende
- 22: Achse
- 23: Lagerschild
- 24: Stützschiene
- 25: Anlaufschräge
- 26: Anschlag
- 27: Antrieb
- 28: Abfördervorrichtung
- 29: Walze, Treibwalze
- 30: Walze, Andruckwalze
- 31: Walze, Zwischenwalze
- 32: Federwelle
- 33: Lager
- 34 35: Betätigungsvorrichtung
- 36: Schwenkhebel
- 37: Antrieb, Elektromagnet
- 38: Rückstellfeder
- 39: Quertraverse
- 40: Anschlagflügel

## Patentansprüche

1. Abfördervorrichtung für Blattstapel (6) aus gesammelten Einzelblättern mit einem beweglichen Anschlag (26) und einer angetriebenen Walzenanordnung (29,30,31), die an den Blattstapel (6) zustellbar gelagert ist, dadurch **gekennzeichnet,** daß der Blattstapel (6) zwischen zwei frei drehbar und querbeweglich beidseits des Blattstapels (6) gelagerten Walzen (30,31) einspannbar ist, wobei zumindest eine der beiden Walzen (30,31) und eine dritte permanent angetriebene Treibwalze (29) mittels einer Betätigungsvorrichtung (35) intermittierend durch Verlagerung relativ zueinander in Antriebsverbindung bringbar sind.

2. Abfördervorrichtung nach Anspruch 1, dadurch **gekennzeichnet,** zumindest eine der beiden Walzen (30,31) und die Treibwalze (29) relativ zueinander beweglich angeordnet sind.

3. Abfördervorrichtung nach Anspruch 1 oder 2, dadurch **gekennzeichnet,** daß die Betätigungsvorrichtung (35) den Blattstapel (6) zwischen den zwei Walzen (30,31) einspannt und in Spannstellung eine dieser Walzen (30,31) mit der Treibwalze (29) in Kontakt bringt.

4. Abfördervorrichtung nach Anspruch 1 oder einem der folgenden, dadurch **gekennzeichnet,** daß die drei Walzen (29,30,31) übereinander angeordnet sind.

5. Abfördervorrichtung nach Anspruch 3, oder 4, dadurch **gekennzeichnet,** daß die Betätigungsvorrichtung (35) einen angetriebenen (37) Schwenkhebel (36) mit einer Andruckwalze (30) aufweist.

6. Abfördervorrichtung nach Anspruch 5, dadurch **gekennzeichnet,** daß der Antrieb (37) einen Elektromagnet und eine Rückstellfeder (38) aufweist.

7. Abfördervorrichtung nach Anspruch 1 oder einem der folgenden, dadurch **gekennzeichnet,** daß die zwischen dem Blattstapel (6) und der Treibwalze (29) angeordnete Zwischenwalze (31) federnd gelagert ist, wobei die Welle (32) durch ihr Federpotential eine zum Blattstapel (6) gerichtete Rückstellkraft entwickelt.

8. Abfördervorrichtung nach Anspruch 1 oder einem der folgenden, dadurch **gekennzeichnet**, daß der Anschlag (26) plattenförmig ausgebildet ist und einen Antrieb (27) aufweist.

9. Abfördervorrichtung nach Anspruch 8, dadurch **gekennzeichnet,** daß der Antrieb (27) mit der Betätigungsvorrichtung (35) mechanisch oder steuertechnisch gekoppelt ist.

## Claims

1. Discharge-conveying device for sheet stacks (6) comprising collected individual sheets, having a movable stop (26) and a driven roller arrangement (29,30,31) mounted so as to be capable of being advanced onto the sheet stack (6), characterised in that the sheet stack (6) can be clamped between two rollers (30,31) mounted, so as to be freely rotatable and transversely movable, on either side of the sheet stack (6), at least one of the two rollers (30,31) and a third permanently driven driving roller (29) being capable of being brought intermittently into driving connection by displacement relative to one another by means of an actuating device (35).

2. Discharge-conveying device according to Claim 1, characterised in that at least one of the two rollers (30,31) and the driving roller (29) are arranged so as to be movable relative to one another.

3. Discharge-conveying device according to Claim 1 or 2, characterised in that the actuating device (35) clamps the sheet stack (6) between the two rollers (30,31) and, in the clamped position, brings one of these rollers (30,31) into contact with the driving roller (29).

4. Discharge-conveying device according to Claim 1 or one of the subsequent claims, characterised in that the three rollers (29,30,31) are arranged one above the other.

5. Discharge-conveying device according to Claim 3 or 4, characterised in that the actuating device (35) has a driven (37) pivoting lever (36) with a pressure roller (30).

6. Discharge-conveying device according to Claim 5, characterised in that the drive (37) has an electromagnet and a restoring spring (38).

7. Discharge-conveying device according to Claim 1 or one of the subsequent claims, characterised in that the intermediate roller (31), arranged between the sheet stack (6) and the driving roller (29), is spring-borne, the shaft (32) developing, as a result of its spring potential, a restoring force directed towards the sheet stack (6).

8. Discharge-conveying device according to Claim 1 or one of the subsequent claims, characterised in that the stop (26) is of plate-shaped construction and has a drive (27).

9. Discharge-conveying device according to Claim 8, characterised in that the drive (27) is coupled to the actuating device (35) mechanically or by a control technique.

## Revendications

1. Dispositif d'évacuation pour une pile (6) de feuilles constituées de feuilles individuelles collectées, comportant une butée mobile (26) et un dispositif à rouleaux entraînés (29, 30, 31), qui est monté de façon à pouvoir être appliqué contre la pile (6) de feuilles, caractérisé par le fait que la pile (6) de feuilles peut être enserrée entre deux rouleaux (30, 31) pouvant tourner librement et qui sont mobiles transversalement, qui sont montés de part et d'autre de la pile (6) de feuilles, l'un au moins des deux rouleaux (30, 31) et un troisième rouleau moteur (29) entraîné en permanence pouvant être mis en liaison d'entraînement de façon intermittente par un déplacement l'un par rapport à l'autre au moyen d'un dispositif d'actionnement (35).

2. Dispositif d'évacuation selon la revendication 1, caractérisé par le fait que l'un au moins des deux rouleaux (30, 31) et le rouleau moteur (29) sont disposés de façon à être mobiles l'un par rapport à l'autre.

3. Dispositif d'évacuation selon la revendication 1 ou 2, caractérisé par le fait que le dispositif d'actionnement (35) enserre la pile (6) de feuilles entre les deux rouleaux (30, 31), et qu'en position enserrée, il met l'un de ces rouleaux (30, 31) en contact avec le rouleau moteur (29).

4. Dispositif d'évacuation selon la revendication 1 ou l'une des suivantes, caractérisé par le fait que les trois rouleaux (29, 30, 31) sont disposés les uns au-dessus des autres.

5. Dispositif d'évacuation selon la revendication 3 ou 4, caractérisé par le fait que le dispositif d'actionnement (35) comporte un levier pivotant (36) entraîné (37) par un rouleau presseur (30).

6. Dispositif d'évacuation selon la revendication 5, caractérisé par le fait que l'entraînement (37) comporte un électro-aimant et un ressort de rappel (38).

7. Dispositif d'évacuation selon la revendication 1 ou l'une des suivantes, caractérisé par le fait que le rouleau intermédiaire (31) disposé entre la pile (6) de feuilles et le rouleau moteur (29) est monté de façon élastique, l'arbre (32) développant grâce à son potentiel d'élasticité une force de rappel dirigée vers la pile (6) de feuilles.

8. Dispositif d'évacuation selon la revendication 1 ou l'une des suivantes, caractérisé par le fait que la butée (26) est agencée sous la forme d'une plaque et comporte un dispositif d'entraînement (27).

9. Dispositif d'évacuation selon la revendication 8, caractérisé par le fait que le dispositif d'entraînement (27) est couplé mécaniquement ou par technique de commande au dispositif d'actionnement (35).
